# EUROPÄISCHE PATENTSCHRIFT

(11) **EP 0 956 408 B1**
(45) Veröffentlichungstag und Bekanntmachung des Hinweises auf die Patenterteilung: **15.05.2002**
(21) Anmeldenummer: 97954749.4
(22) Anmeldetag: 22.12.1997
(51) Int. Cl.: E04F 10/06

(54) **MARKISE MIT DRUCKAUSGLEICHLAGER**
AWNING WITH PRESSURE-COMPENSATING SUPPORT
STORE A SUPPORT COMPENSATEUR DE PRESSION

(30) Priorität: 28.12.1996 DE 19654668
(43) Veröffentlichungstag der Anmeldung: 17.11.1999
(73) Patentinhaber: Paul Voss GmbH & Co.KG, D-57413 Finnentrop (DE)
(72) Erfinder: Scaffidi, Giovanni, 73278 Schlierbach (DE)
(74) Vertreter: Weller, Wolfgang, Dr.rer.nat.
(86) Internationale Anmeldenummer: EP9707231
(87) Internationale Veröffentlichungsnummer: WO9829620

(56) Entgegenhaltungen:
- EP-A- 0 337 033
- EP-A- 0 745 742
- DE-A- 4 209 972
- FR-A- 2 223 542

## Beschreibung

Die Erfindung betrifft eine Markise, mit einem Markisengehäuse, das mittels Konsolen an einer Tragwand befestigbar ist, mit einer im Markisengehäuse drehbar aufgenommenen Tuchwelle, mit zumindest einem Schwenkarm, der einerseits am Markisengehäuse und andererseits gelenkig mit einer Fallstange verbunden ist, an der ein Ausfallende eines auf der Tuchwelle aufgewickelten Tuches befestigt ist.

Eine derartige Markise ist aus der DE 42 09 972 A1 bekannt.

Bei bekannten Markisen dieser Art biegt sich die Tuchwelle insbesondere beim Ausfahren des Markisentuches aufgrund der hierbei auftretenden Zugkräfte im wesentlichen nach vorne, also in Ausfahrrichtung aus. Dies wirkt sich negativ auf den Durchhängegrad des Markisentuches sowie auf die Position der Fallstange in bezug auf das Markisengehäuse aus. Auch die Fallstange biegt sich aus, wie das schematisch in der beiliegenden Fig. 1 dargestellt ist. Wird das Tuch wieder eingezogen, kann sich die gekrümmte Fallstange nicht mehr dicht an das Markisengehäuse anlegen, so daß Feuchtigkeit und Verschmutzung eindringen kann. Beim Aufwickeln entstehen im mittigen Bereich der gebogenen Tuchwelle erhebliche Wickelfalten. Dadurch entstehen ungünstige Reibungsverhältnisse im Mittenbereich des aus einer Anzahl sich überlappender Einzelmaterialbahnen gefertigten Markisentuches bei dessen Durchtritt durch den im Markisengehäuse ausgebildeten Führungskanal bzw. Führungsspalt.

Es ist Aufgabe der Erfindung, ein Ausbiegen der Tuchwelle insbesondere beim Aus- und Einfahren des Markisentuches weitgehend zu verhindern.

Erfindungsgemäß wird dies dadurch gelöst, daß die Tuchwelle an ihren äußeren Enden federelastisch nachgiebig abgestützt ist. Diese Maßnahme hat nun den Vorteil, daß die Kräfte, die dazu führen, daß sich die Tuchwelle durchbiegen kann, durch die federelastisch nachgiebige Abstützung aufgefangen werden. Diese Kräfte verursachen nun nicht mehr ein Durchbiegen der Tuchwelle sondern resultieren in einer Bewegung der Tuchwelle in der federelastisch nachgiebigen Abstützung. Daraus resultiert eine hervorragende Parallelität zwischen Tuchwelle und Fallstange, so daß keine Wickelfalten mehr beim Aufwickeln auftreten können.

Die federelastische Abstützung sorgt auch dafür, daß ein Durchhängen des Tuches vermindert wird. Dadurch, daß sich die Tuchwelle nun nicht mehr durchbiegen kann, und somit auch nicht mehr die Fallstange durchgebogen werden kann, kann letztere geradlinig dichtend an das Markisengehäuse herangezogen werden. Dadurch, daß keine Wickelfalten mehr auftreten, wird die Reibung an den Nähten des Tuches erheblich vermindert, was der Lebensdauer des Tuches äußerst zuträglich ist.

Ein weiterer erheblicher Vorteil in der federelastischen nachgiebigen Abstützung besteht darin, daß Vibrationen, z.B. von Elektroantrieben, durch diese Lagerung erheblich gedämpft werden und nicht auf das Bauwerk übertragen werden.

Weiterbildungen und zweckmäßige Ausgestaltungen der Erfindung sind in den Unteransprüchen aufgeführt.

Die Erfindung wird im Nachstehenden anhand der Zeichnung näher beschrieben und erläutert. Es zeigen:
- Fig. 1: eine Prinzipskizze einer Markise mit ausgebogener Tuchwelle,
- Fig. 2: einen Längsschnitt durch das Markisengehäuse,
- Fig. 3: eine Innenansicht einer der beiden das Markisengehäuse an seinen Stirnseiten abschließenden Endkappen, in der ein den einen Lagerzapfen der Tuchwelle aufnehmendes, unter Federwirkung stehendes Schlittenelement gleitend verschiebbar angeordnet ist,
- Fig. 4: einen Teillängsschnitt durch eine Endkappe mit auf in der Endkappe angeordneten Rollkörpern verschiebbar geführten Schlittenelementen,
- Fig. 5: eine Ansicht entsprechend Fig. 3, jedoch mit kugelgelagerten Schlittenelementen,
- Fig. 6: einen Querschnitt durch das Markisengehäuse mit einem der Tuchwelle zugeordneten Stützkörper.

Fig. 1 zeigt schematisch die ausgebogene Tuchwelle 14 sowie die gekrümmte Fallstange 32 einer Markise, deren Schwenkarme 6, 6' und 7, 7' einerseits an die Fallstange 32 und andererseits schwenkbar an die das Markisengehäuse 10 aufnehmenden Konsolen 8, 9 angelenkt sind.

Wie aus Fig. 2 ersichtlich ist, ist das Markisengehäuse 10 an beiden Stirnseiten durch jeweils eine Endkappe 11, 12 abgeschlossen. Der eine Lagerzapfen 13 der Tuchwelle 14 ist unmittelbar in einem mit einer passenden Aufnahmebohrung 15' versehenen Schlittenelement 15 und der andere Lagerzapfen 16 der Tuchwelle in einem mit einem gleichartigen Schlittenelement 17 vereinigten, eine Aufnahmebohrung 17' aufweisenden Lagerschild 18 drehbar gelagert, der mit dem Schlittenelement 17 durch Schrauben 19 oder dergleichen Befestigungselemente verbunden ist.

Die beiden Schlittenelemente 15 und 17 sind jeweils mit zwei Ausnehmungen 20, 21 für die Aufnahme, Führung und Abstützung jeweils eines Endbereichs von federelastischen Bauelementen 22, 23 versehen, die, wie auch Fig. 3 zeigt, mit ihrem anderen Ende auf Flächen 24, 25 der in den beiden Endkappen 11, 12 jeweils angebrachten Begrenzungs- und Führungsrahmen 26, 27 aufliegen.

Anstelle der hier als Druckfedern ausgebildeten federelastischen Bauelemente können auch Zugfedern verwendet werden, die einerseits am Begrenzungsrahmen 26 verankert werden und andererseits unmittelbar am jeweiligen Schlittenelement angreifen können.

Die Anzahl und Ausgestaltung der Federelemente richtet sich nach der jeweils erforderlichen bzw. günstigsten resultierenden Federkonstanten.

Die unter Federwirkung stehenden Schlittenelemente 15 und 17 sind in dem Führungsrahmen 27 der zugehörigen Endkappe gleitend verschiebbar geführt und in ihrer jeweiligen Auslenkung durch den Begrenzungsrahmen 26 festgelegt. Um den Reibungskoeffizienten möglichst gering zu halten, können die Gleitflächen der Schlittenelemente 15 und 17 und gegebenenfalls auch die diesen zugeordneten Führungsbahnen mit einem reibungsarmen Belag, z.B. mit einer Schicht aus Teflon, versehen sein bzw. aus einem geeigneten Kunststoff bestehen.

Zur Erleichterung der Montage der Schlittenelemente in der jeweiligen Endkappe 11 bzw. 12 ist an jedem Ende des Schlittenelements eine Führungsstange 28, 29 angebracht, denen eine Halteschraube 30, 31 zugeordnet ist.

Die Eingriffsnut 34 der Tuchwelle 14 für die Verankerung des Markisentuchs 35 ist in den Figuren 2 und 3 gestrichelt angedeutet. Im Falle der Fig. 2 kennzeichnet das Bezugszeichen 33 eine Stützschale für das Markisentuch. Der Markisenantrieb mit Getriebe ist der Übersicht halber nicht angedeutet.

Beim Ausführungsbeispiel nach Fig. 4 sind die beiden Schlittenelemente 15 und 17 auf in den beiden Endkappen 11 und 12 des Markisengehäuses 10 angebrachten Rollenkörpern 37 verschiebbar angeordnet. In Fig. 4 ist nur die Endkappe 11 dargestellt, die Endkappe 12 ist entsprechend spiegelbildlich ausgestaltet. Ein Doppelpfeil zeigt die Verschiebebewegungen der Tuchwelle 14 aufgrund der nachgiebigen Abstützung der Tuchwelle 14 im Markisengehäuse über die Feder 22. Kräfte, die auf die Tuchwelle 14 einwirken, führen daher nicht zu einem Durchbiegen der Tuchwelle 14 sondern werden über das Druck-Ausgleichlager aufgenommen.

Fig. 5 zeigt eine Lösung, bei der die Schlittenelemente 15, 17 jeweils mit Kugellagern 38 versehen sind, die auf den Führungsrahmen 27 rollen.

Bei der Ausführungsvariante gemäß Fig. 6 ist der Tuchwelle 14 bzw. dem auf dieser befindlichen Tuchwickel ein unter der Wirkung von Federn 39, 40 stehender, sich in Umfangsrichtung der Tuchwelle erstreckender Stützkörper 41 zugeordnet, der mit auf der Tuchwelle aufliegenden Rollen 42, 42' versehen und zur selbsttätigen Anpassung an die Durchmesseränderungen des Tuchwellenwickels radial zur Tuchwellenachse verschiebbar ist.

Die vorzugsweise jeweils in einer Ausfräsung 43' der Armlager 43 untergebrachten Stützkörper 41 sind jeweils als Y-förmig gestaltete zweiarmige Rollenträger ausgebildet, deren Arme 44, 45 sich jeweils in Umfangsrichtung der Tuchwelle 14 erstrecken und an ihrem Endbereich die Rollen 42, 42' tragen. Die beiden Arme 44, 45 des jeweiligen Stützkörpers 41 gehen in ihrem der Tuchwelle abgewandten Bereich unter entsprechender Krümmung in ein radial zur Tuchwellenachse verlaufendes Führungsteil 46 über, das einen Längsschlitz 47 enthält, in den ein am Armlager 43 angebrachter Führungsstift 48 eingreift, so daß der Stützkörper 41 den Änderungen des Wickeldurchmessers der Tuchwelle selbsttätig folgen kann.

In den Krümmungen 49, 50 des Stützkörpers 41 sind Anlageflächen für die hier sowohl zur Tuchwellenachse als auch zueinander geneigt angeordneten Federn 39, 40 angearbeitet, deren andere Enden sich an Paßflächen 51, 52 der Armlager 43 abstützen.

Der jeweilige Neigungswinkel der Federn wie auch deren Konstante richten sich nach den jeweils zu erwartenden relevanten Kraft- und Drehmomentkomponenten nach Richtung und Größe.

Anstelle von Druckfedern können auch aus einem anderen Material bestehende bzw. anders gestaltete federelastische Elemente verwendet werden.

Die Anzahl der je Tuchwelle vorzusehenden Stützkörper 41 richtet sich grundsätzlich nach den Abmessungen der Markisen (Länge der Tuchwelle, deren Durchmesser, ausfahrbare Länge des Markisentuchs). Gegebenenfalls kann jeder Überlappungszone des aus sich gegenseitig überlappenden Einzelmaterialbahnen zusammengesetzten Markisentuchs ein Stützkörper 41 zugeordnet sein, für den dann, abgesehen von den Ausfräsungen 43' in den Armlagern 43, Abstützflächen für die Federn 39, 40 im Markisengehäuse 10 vorzusehen sind. Wesentlich ist, daß ein Ausbiegen der Tuchwelle 14 mit den damit verbundenen Nachteilen zumindest weitgehend verhindert wird, insbesondere auch eine Übereinstimmung der Lage der Fallstange 32 zum Markisengehäuse 10 gewährleistet ist.

Stützkörper der beschriebenen oder ähnlicher Art können sowohl bei herkömmlicher Lagerung der Tuchwelle 14 als auch in Kombination mit deren federelastischer Lagerung entsprechend einem der in den Figuren 2 bis 5 festgehaltenen und beschriebenen Ausführungsbeispiele verwendet werden.

Die Amplitude der Ausbiegung der Tuchwelle 14 bzw. deren federelastischer Verschiebungsweg ist in Fig. 6 gestrichelt angedeutet. Bei eingefahrenem Markisentuch weist die Tuchwelle 14 eine von ihrer jeweiligen geometrischen und mechanischen Ausgestaltung abhängige Durchbiegung auf.

Das Markisentuch kann aus textilem Material, einer Mischung aus Textil- und Kunststoffasern oder auch aus einem geeigneten Kunststoff bestehen.

## Patentansprüche

1. Markise, mit einem Markisengehäuse (10), das mittels Konsolen (8, 9) an einer Tragwand befestigbar ist, mit einer im Markisengehäuse (10) drehbar aufgenommenen Tuchwelle (14), mit zumindest einem Schwenkarm (6, 6'; 7, 7'), der einerseits am Markisengehäuse (10) und andererseits gelenkig mit einer Fallstange (32) verbunden ist, an der ein Ausfallende eines auf der Tuchwelle (14) aufgewickelten Tuches (35) befestigt ist, **dadurch gekennzeichnet, daß** die Tuchwelle (14) an ihren äußeren Enden federelastisch nachgiebig und verschiebbar abgestützt ist.

2. Markise nach Anspruch 1, **dadurch gekennzeichnet, daß** die Tuchwelle (14) beidseitig je einen Lagerzapfen (13, 16) aufweist, die jeweils in einem Lager (15') drehbar aufgenommen sind, wobei Bauelemente (15), die die Lager (15') enthalten, gegen Federkraft beweglich im Markisengehäuse (10) abgestützt sind.

3. Markise nach Anspruch 2, **dadurch gekennzeichnet, daß** die die Lager (15') enthaltenden Bauelemente (15) im Markisengehäuse (10) gegen Federkraft hin- und herverschiebbar sind.

4. Markise nach Anspruch 2, **dadurch gekennzeichnet, daß** die die Lager enthaltenden Bauelemente im Markisengehäuse (10) gegen Federkraft verschwenkbar sind.

5. Markise nach Anspruch 2, **dadurch gekennzeichnet, daß** die beiden Lagerzapfen (13, 16) der Tuchwelle (14) in unter der Wirkung von Federn (22) stehenden Schlittenelementen (15, 17) drehbar gelagert sind, wobei die Schlittenelemente (15, 17) in Begrenzungs- und Führungsrahmen (26, 27) von seitlichen Endkappen (11, 12) des Markisengehäuses (10) verschiebbar angeordnet sind.

6. Markise nach Anspruch 5, **dadurch gekennzeichnet, daß** die Endkappen (11, 12) an ihrer Innenseite jeweils mit Abstützflächen für das eine Ende von Druckfedern (22) vorgesehen sind, deren anderes Ende jeweils auf das Schlittenelement (15, 17) einwirkt.

7. Markise nach Anspruch 5, **dadurch gekennzeichnet, daß** die Schlittenelemente (15, 17) unter der Wirkung von an Begrenzungsrahmen (26) gehaltenen Zugfedern stehen.

8. Markise nach einem der Ansprüche 5 bis 7, **dadurch gekennzeichnet, daß** die Schlittenelemente (15, 17) auf den Führungsrahmen (27) der Endkappen (11, 12) gleitend verschiebbar sind.

9. Markise nach einem der Ansprüche 5 bis 8, **dadurch gekennzeichnet, daß** die Führungsrahmen (27) und/oder die Schlittenelemente (15, 17) aus einem einen geringen Reibungskoeffizienten aufweisenden Material bestehen oder mit einem solchen Material beschichtet sind.

10. Markise nach einem der Ansprüche 5 bis 8, **dadurch gekennzeichnet, daß** die Schlittenelemente (15, 17) auf in den Führungsrahmen (27) der Endkappen (11, 12) angeordneten Rollenkörpern verschiebbar sind.

11. Markise nach einem der Ansprüche 5 bis 8, **dadurch gekennzeichnet, daß** die Schlittenelemente (15, 17) mittels Kugellager (18) auf den Führungsrahmen (27) verschiebbar sind.

12. Markise nach Anspruch 1, **dadurch gekennzeichnet, daß** der Tuchwelle (14) wenigstens ein unter Federwirkung stehender Stützkörper (41) zugeordnet ist, der mit in Umfangsrichtung der Tuchwelle (14) an dieser anliegenden Rollen (42, 42') versehen ist und zur selbständigen Anpassung an die Durchmesseränderung des Tuchwellenwickels gegen die Rückstellkraft der Federn (39, 40) verschiebbar ist.

13. Markise nach Anspruch 12, **dadurch gekennzeichnet, daß** der Stützkörper (41) im Bereich von Überlappungszonen der das Markisentuch (35) bildenden Einzelmaterialbahnen angeordnet ist.

## Claims

1. Awning having an awning housing (10), which can be fastened on a load-bearing wall by means of brackets (8, 9), having an awning-canvas shaft (14) accommodated in a rotatable manner in the awning housing (10), and having at least one pivoting arm (6, 6'; 7, 7') which is connected, on the one hand, to the awning housing (10) and, on the other hand, in an articulated manner to an opening-out bar (32), on which an opening-out end of an awning canvas (35) wound up on the awning-canvas shaft (14) is fastened, **characterized in that**, at its outer ends, the awning-canvas shaft (14) is supported in a resiliently compliant and displaceable manner.

2. Awning according to Claim 1, **characterized in that** the awning-canvas shaft (14) has, at the two ends, in each case one bearing journal (13, 16), and these are each accommodated in a rotatable manner in a bearing (15'), components (15) which contain the bearings (15') being supported in the awning housing (10) such that they can be moved counter to spring force.

3. Awning according to Claim 2, **characterized in that** the components (15) containing the bearings (15') can be displaced back and forth counter to spring force in the awning housing (10).

4. Awning according to Claim 2, **characterized in that** the components containing the bearings can be pivoted counter to spring force in the awning housing (10).

5. Awning according to Claim 2, **characterized in that** the two bearing journals (13, 16) of the awning-canvas shaft (14) are mounted in a rotatable manner in carriage elements (15, 17) subjected to the action of springs (22), the carriage elements (15, 17) being arranged such that they can be displaced in boundary and guide frames (26, 27) of lateral end caps (11, 12) of the awning housing (10).

6. Awning according to Claim 5, **characterized in that** the end caps (11, 12) are each provided on their inside with supporting surfaces for one end of compression springs (22), the other end of the latter acting on the carriage element (15, 17) in each case.

7. Awning according to Claim 5, **characterized in that** the carriage elements (15, 17) are subjected to the action of tension springs retained on boundary frames (26).

8. Awning according to one of Claims 5 to 7, **characterized in that** the carriage elements (15, 17) can be displaced with sliding action on the guide frames (27) of the end caps (11, 12).

9. Awning according to one of Claims 5 to 8, **characterized in that** the guide frames (27) and/or the carriage elements (15, 17) consist of a material having a low coefficient of friction or are coated with such a material.

10. Awning according to one of Claims 5 to 8, **characterized in that** the carriage elements (15, 17) can be displaced on roller bodies arranged in the guide frames (27) of the end caps (11, 12).

11. Awning according to one of Claims 5 to 8, **characterized in that** the carriage elements (15, 17) can be displaced on the guide frames (27) by means of ball bearings (18).

12. Awning according to Claim 1, **characterized in that** the awning-canvas shaft (14) is assigned at least one supporting body (41) which is subjected to spring action, is provided with rollers (42, 42'), butting against the awning-canvas shaft (14) in the circumferential direction, and can be displaced counter to the restoring force of the springs (39, 40) for automatic adaptation to the change in diameter of the awning-canvas-shaft roll.

13. Awning according to Claim 12, **characterized in that** the supporting body (41) is arranged in the region of overlapping zones of the individual material webs forming the awning canvas (35).

## Revendications

1. Store, comportant un boîtier de store (10) qui peut être fixé à une paroi portante, au moyen de consoles (8, 9), comportant un arbre de toile (14) reçu tournant dans le boîtier de store (10), comportant au moins un bras pivotant (6, 6' ; 7, 7') qui est relié d'une part au boîtier de store (10) et d'autre part, de manière articulée, à une barre abattable (32) à laquelle est fixée une extrémité tombante d'une toile (35) enroulée sur l'arbre de toile (14), **caractérisé en ce que** l'arbre de toile (14) est supporté à ses extrémités extérieures, de manière coulissante à l'encontre d'une force de rappel d'un ressort.

2. Store selon la revendication 1, **caractérisé en ce que** l'arbre de toile (14) comporte sur ses deux côtés un tourillon (13, 16) qui est reçu de manière à pouvoir tourner dans un palier (15'), des composants (15), qui contiennent les paliers (15'), étant supportés mobiles dans le boîtier de store (10), à l'encontre de la force d'un ressort.

3. Store selon la revendication 2, **caractérisé en ce que** les composants (15) qui contiennent les paliers (15'), peuvent coulisser dans un sens et dans l'autre dans le boîtier de store (2), à l'encontre de la force d'un ressort.

4. Store selon la revendications 2, **caractérisé en ce que** les composants qui contiennent les paliers peuvent pivoter dans le boîtier de store (10), à l'encontre de la force d'un ressort.

5. Store selon la revendication 2, **caractérisé en ce que** les deux tourillons (13, 16) de l'arbre de toile (14) sont montés tournants dans des éléments à chariot (15, 17) soumis à l'action de ressorts (22), les éléments à chariot (15, 17) étant disposés de manière à pouvoir coulisser dans des cadres de délimitation et de guidage (26, 27) de capuchons terminaux (11, 12) latéraux du boîtier de store (10).

6. Store selon la revendication 5, **caractérisé en ce que** les capuchons terminaux (11, 12) sont prévus sur leur côté intérieur avec des surfaces d'appui respectives pour une extrémité de ressorts de compression (22), dont l'autre extrémité agit sur l'élément à chariot (15, 17).

7. Store selon la revendication 5, **caractérisé en ce que** les éléments à chariot (15, 17) sont soumis à l'action de ressorts de traction maintenus sur des cadres de délimitation (26).

8. Store selon l'une des revendications 5 à 7, **caractérisé en ce que** les éléments à chariot (15, 17) peuvent coulisser à glissement sur les cadres de guidage (27) des capuchons terminaux (11, 12).

9. Store selon l'une des revendications 5 à 8, **caractérisé en ce que** les cadres de guidage (27) et/ou éléments à chariot (15, 17) sont constitués d'une matière qui présente un faible coefficient de friction ou sont revêtus d'une telle matière.

10. Store selon l'une des revendications 5 à 8, **caractérisé en ce que** les éléments à chariot (15, 17) peuvent coulisser sur des corps de roulement disposés dans les cadres de guidage (27) des capuchons terminaux (11, 12).

11. Store selon l'une des revendications 5 à 8, **caractérisé en ce que** les éléments à chariot (15, 17) peuvent coulisser sur les cadres de guidage (27), au moyen de roulements à billes (18).

12. Store selon la revendication 1, **caractérisé en ce qu'**à l'arbre de toile (14) est associé au moins un corps d'appui (41), soumis à l'action d'un ressort, qui est pourvu, dans la direction périphérique de l'arbre de toile (14), de rouleaux (42, 42') s'appliquant contre celui-ci, et qui, pour l'adaptation automatique à la variation du diamètre du rouleau de l'arbre de toile, peut coulisser à l'encontre de la force de rappel des ressorts (39, 40).

13. Store selon la revendication 12, **caractérisé en ce que** le corps d'appui (41) est disposé dans la région de zones de recouvrement des bandes individuelles de tissu qui forment la toile de store (35).
